# EUROPÄISCHE PATENTSCHRIFT

(11) **EP 0 974 720 B1**
(45) Veröffentlichungstag und Bekanntmachung des Hinweises auf die Patenterteilung: **06.02.2002**
(21) Anmeldenummer: 99890208.4
(22) Anmeldetag: 28.06.1999
(51) Int. Cl.: E05B 63/04, E05B 15/10

(54) **Umstellbare Falle an einem Schloss**
Reversible bolt in a lock
Pêne réversible dans une serrure

(30) Priorität: 23.07.1998 AT 127498
(43) Veröffentlichungstag der Anmeldung: 26.01.2000
(73) Patentinhaber: ROTO FRANK EISENWARENFABRIK AKTIENGESELLSCHAFT, 8401 Kalsdorf bei Graz (AT)
(72) Erfinder: Katschinka, Werner, Dipl. Ing., 1010 Wien (AT); Hötzl, Manfred, 8055 Graz (AT)
(74) Vertreter: Müllner, Erwin, Dr.

(56) Entgegenhaltungen:
- EP-A- 0 547 021
- EP-A- 0 581 337
- WO-A-97/39214
- US-A- 2 905 495

## Beschreibung

Die Erfindung betrifft ein Schloß mit umstellbarer Falle, mit einem gabelförmig einen Fallenschaft übergreifenden Nusshebel, z.B. Winkelhebel, und mit einer Fallenfeder im Schlossgehäuse sowie mit einem Stift in einer Bohrung des Nusshebels zur gelenkigen Verbindung zwischen dem ein Langloch für den Stift aufweisenden Fallenschaft und dem Nusshebel. Es sind Fallenkonstruktionen bekannt, bei welchen zum Umstellen der Falle diese in das Schlossgehäuse hineingedrückt und um 180° um eine horizontale in Verschieberichtung liegenden Achse umgedreht werden kann. Dazu weist das Schlossgehäuse in den parallelen Schlossdecken Ausnehmungen entsprechend der Seitenansicht der Falle auf, die die Drehung ermöglichen. Alternativ dazu ist es bekannt, die Falle gegen die Kraft einer Feder aus dem Schlossgehäuse über den Stulp herauszuziehen und umzudrehen. Dieser Vorgang erfordert im Gegensatz zur oben erwähnten Konstruktion keinen Ausbau des Schlosses. Schließlich ist es bekannt, den Fallenschaft mit dem von dem Nußhebel betätigten Winkelhebel lösbar zu verbinden. Dazu werden eigens gefertigte Fomschlusselemente als Kupplungsstücke benötigt sowie zusätzliche Federn, welche ein Lösen des Fallenschaftes vom Fallenhebel auf Knopfdruck ermöglichen. Die Falle kann dann entnommen, umgedreht oder durch eine andere Falle (z.B. Rollfalle) ersetzt werden.

Die Erfindung zielt darauf ab, die Konstruktion zur kompletten Entnahme der Falle zu verbessern, insbesondere zu vereinfachen. Dies wird dadurch erreicht, dass der Stift nächst seiner beiden Enden je eine ringförmige Eindrehung aufweist, die jeweils an der dem Stiftende zunächst liegenden Flanke durch eine radiale Kreisringfläche und jeweils gegen die Stiftmitte hin, vom Grund der Eindrehung ausgehend, durch die Kreiskegelfläche, die in die Zylinderfläche des Stiftes übergeht, begrenzt ist, dass die Feder als Torsionsfeder gehäusefest gelagert ist und sich mit dem einen ihrer Schenkel an einem Gehäuseteil und mit dem anderen Schenkel in einer der Eindrehungen abstützt und dass im Gehäuse Bohrungen zum teilweisen Herausdrücken des Stiftes aus der Bohrung des Winkelhebels und damit Lösen der Verbindung mit dem Fallenschaft vorgesehen sind. Somit sind gegenüber der Normalkonstruktion keine zusätzlichen Bauteile erforderlich. Es müssen nur ohnehin vorhandene Konstruktionselemente erfindungsgemäß ausgebildet werden. Dabei genügen im Wesentlichen zwei Eindrehungen und zwei Bohrungen. Es ist zweckmäßig, wenn eine Bohrung in der einen Schlossdecke des Gehäuses mindestens dem Querschnitt des Stiftes entspricht und eine weitere, auf gleicher Achse mit dem Stift liegende Bohrung einen kleineren Querschnitt aufweist, als der Stift. Mit Hilfe eines kleinen Schraubendrehers, Nagels oder dergleichen, kann der Stift aus seiner Gebrauchslage herausgedrückt werden. Dies ist mit relativ geringem Druck möglich, weil bloß der Federschenkel aus der Nut (Eindrehung) heraus längs der Schrägen durch Kabelwirkung angehoben wird und auf die Mantelfläche des Stiftes gleitet. Der Stift rastet in der Freigabestellung zur Entnahme der Falle wieder ein, ohne aus dem Schlossgehäuse herauszufallen. Wenn man die Falle entnommen und ersetzt oder in umgekehrter Anschlagrichtung wieder durch die Stulpöffnung in das Schlossgehäuse eingeschoben hat, dann wird einfach der Stift wieder in das Schlossgehäuse hineingedrückt. Bei diesem Vorgang rastet der Stift vorerst aus der entkuppelnden Endlage unter dem axialen Druck des Einschiebens aus. In der eingekuppelten Endlage des Stiftes rastet der Stift wieder ein. Damit sind beide Endlagen im Zuge der Betätigung deutlich spürbar und gesichert. Ein Hinausschieben über die Endlagen ist infolge der Formgebung der Ringnuten nicht möglich. Es ist zweckmäßig, wenn die Bohrungen gegenüber der Lage des Stiftes bei ausgeschobener Falle in Verschieberichtung des Fallenschaftes versetzt sind. Dadurch muss die Falle beim Herausdrücken des Stiftes etwas zurückgeschoben werden. Es wird verhindert, dass der Stift unbeabsichtigt außer Eingriff kommt und auskuppelt.

Ein Ausführungsbeispiel der Erfindung ist in den Zeichnungen dargestellt. Fig. 1 zeigt den Fallenbereich eines Einstemmschlosses als Detail im Schnitt, Fig. 2 die Falle mit Fallenschaft und anschließendem Fallenhebel in Seitenansicht und Fig. 3 einen Schnitt gemäß Fig. 1 mit entkuppelter Falle, bereit zur Entnahme.

Eine Falle 1 umfasst einen Fallenschaft 2, der im Inneren eines Schlossgehäuses zwischen den Schlossdecken 3 und 4 geführt ist. Die Falle 1 kann gegen die Kraft einer Feder 5 mittels eines vom Drücker (nicht dargestellt) betätigten Winkelhebels 6 zurückgezogen werden. Der Winkelhebel 6 ist an einem Ende gabelförmig ausgebildet und umgreift mit ihren beiden Schenkeln 7, 8 den Fallenschaft 2, der an seinem Ende mit einem Langloch 9 ausgebildet ist (strichliert in Fig. 2 dargestellt). Die beiden Schenkel 7, 8 des Winkelhebels 6 sind mittels eines Stiftes 10 verbunden, der das Langloch 9 durchgreift (Fig. 1). In Bohrungen der Schenkel 7, 8 ist der Stift 10 axial verschiebbar gelagert bzw. eingelegt. Der Stift 10 wird durch einen Schenkel 11 der Feder 5 dadurch ortsfest gehalten, dass er in eine ringnutförmige Eindrehung 12 an einem Ende des Stiftes 10 eingreift. Eine Zweite ebensolche Eindrehung 13 ist am anderen Ende des Stiftes 10 vorgesehen.

Wie insbesondere in Fig. 3 deutlich sichtbar, sind die Eindrehungen 12, 13 zur formschlüssigen Aufnahme des Federschenkels 11 tief eingestochen, wobei nur der jeweils innen liegende Rand der Eindrehung eine flache Kegelstumpffläche bildet. Die jeweils außen liegenden Begrenzungen der Eindrehungen 12, 13 sind radiale Kreisringflächen. Daraus ergibt sich eine Art Sägezahnquerschnitt der Eindrehungen, die sperrklinkenartig wirken. Ein Ausrasten des Federschenkels 11 kann nur in einer Richtung erfolgen. Eine Entnahme des Stiftes 10 oder ein Herausfallen, z.B. wegen eines axialen Drucks im Rahmen der Verschiebung des Stiftes 10, ist auszuschließen. Es müsste dazu der Federschenkel 11 mittels eines Werkzeuges aus der Eindrehung 12 oder 13 gehoben werden. Der Federschenkel 11 liegt in einem Schlitz des Schenkels 7 und kann dadurch nicht seitlich ausweichen. Der andere Schenkel der Feder 5 stützt sich an einem Gehäuseteil ab.

Das Umstellen der Falle 1 geht von der Situation gemäß Fig. 1 aus. Mit Hilfe eines Werkzeuges (Dorn 14, Fig. 3), der durch eine Bohrung 15 in der Schlossdecke 4 gedrückt wird, wird der Stift 10 nach links verschoben. Die Schlossdecke 3 verfügt deshalb über eine Bohrung 16, die mindestens gleich groß oder größer als der Stiftquerschnitt 10 ist. Fig. 3 zeigt diese Situation. Bei der axialen Krafteinwirkung rastet der Federschenkel 11 aus der Eindrehung 12 über die flache Kegelstumpffläche ansteigend aus und am Ende des Verschiebens rastet der Federschenkel 11 in der Eindrehung 13 wieder ein. Dabei liegt der Federschenkel 11 in der Eindrehung 13 an der radialen Kreisringfläche an, sodass sich eine Art Sperrklinkenblockierung gegen ein Weiterschieben in diese Richtung ergibt.

Der gemäß Fig. 1 über den Stift 10 mit dem drückerbetätigten Winkelhebel 6 gekuppelte Fallenschaft 2 ist gemäß Fig. 3 nun frei und die gesamte Baueinheit (Falle 1 plus Fallenschaft 2, Fig. 2) kann entnommen, umgestellt oder gegen eine andere Falle 1 mit Fallenschaft 2 getauscht werden.

Die fluchtende Lage der Bohrungen 15, 16 mit dem Stift 10 muss nicht mit der eingeschobenen Stellung der Falle 1 bei geöffneter Tür übereinstimmen. Gegenüber der letztgenannten Stellung können die Bohrungen 15, 16 um beispielsweise 5 mm nach hinten versetzt sein, sodass man die Falle 1 etwas zurückschieben muss, um in die Wechselposition zu gelangen, in der der Stift 10 fluchtet. Dies ist von Vorteil, weil der Stift 10 dadurch nicht zufällig (z.B. durch Zuschlagen der Tür) unter Überwindung der Federkraft in die Auskuppelstellung der Falle 1 gelangen kann.

Die Bohrungen 15, 16 (allenfalls auch mit gleichem Durchmesser) können auch so gegenüber der ausgeschobenen Stellung der Falle zurückversetzt sein, dass der Stift 18 im vollständig eingeschobenen Zustand der Falle 1 mit diesen fluchtet. In der Praxis ist es zweckmäßig, wenn die Ausstoßposition des Stiftes 10 nicht durch feinfühliges Einschieben der Falle 1 gesucht werden muss, sondern man dazu die Falle 1 nur bis zum Endanschlag zurückdrücken muss. Die Bohrungen 15, 16 können auch als in Einschubrichtung der Falle 1 laufende Schlitze ausgebildet sein, um das Fluchten mit dem Stift 10 zu erleichtern. Ein solcher Schlitz sollte hinter der Grundstellung für die ausgeschobene Falle beginnen.

Wenn der Stift 10 in Abänderung zu Fig. 3 in der ausgeschobenen Stellung noch etwas in den Zwischenraum der Schenkel 7, 8 des Winkelhebels hineinragt und der Fallenschaft 2 beiderseits je eine Nut aufweist, die bei dem Langloch 9 im Fallenschaft 2 beginnt und in Bewegungsrichtung des Fallenschaftes bis zu dessen hinterem Ende reicht, dann stößt die Falle nach Entnahme beim wieder Einschieben mit dem-Ende der Nut gegen den etwas vorspringenden Stift 10, sodass sich ein Suchen dieser Position erübrigt. Der Stift 10 kann sogleich durchgedrückt werden, bis der Federschenkel 11 in die sägezahnartig profilierte Ringnut 12 einrastet. Diese Einschubpositionierung kann auch durch einen Anschlag (z.B. einen vorstehenden Zapfen) am Fallenschaft erreicht werden, der beim Einschieben der Falle 1 im Zuge der Fallenumstellung oder des Austausches am Winkelhebel 6 ansteht, sodass sich dadurch die Position für das Durchschieben des Stiftes 10 in die formschlüssige Gelenkverbindung zwischen Winkelhebel 6 und Fallenschaft 2 von selbst ergibt.

## Patentansprüche

1. Schloss mit umstellbarer Falle (1), mit einem gabelförmig, einen Fallenschaft (2) übergreifenden Nusshebel (6), z.B. Winkelhebel, und mit einer Fallenfeder (5) im Schlossgehäuse, sowie mit einem Stift (10) in einer Bohrung des Nusshebels (6) zur gelenkigen Verbindung zwischen dem ein Langloch (8) für den Stift (10) aufweisenden Fallenschaft (2) und dem Nusshebel, **dadurch gekennzeichnet, dass** der Stift (10) nächst seiner beiden Enden je eine ringförmige Eindrehung (12, 13) aufweist, die jeweils an der dem Stiftende zunächst liegenden Flanke durch eine radiale Kreisringfläche und jeweils gegen die Stiftmitte hin, vom Grund der Eindrehung (12, 13) ausgehend, durch eine Kreiskegelfläche, die in der Zylinderfläche des Stiftes (10) übergeht, begrenzt ist, dass die Feder (5) als Torsionsfeder gehäusefest gelagert ist und sich mit dem einen Schenkel an einem Gehäuseteil und mit dem anderen Schenkel (11) in einer der Eindrehungen (12, 13) abstützt und dass im Gehäuse Bohrungen (15, 16) zum teilweisen Herausdrücken des Stiftes (10) aus der Bohrung des Winkelhebels (6) und damit Lösen der Verbindung mit dem Fallenschaft (2) vorgesehen sind.

2. Schloss nach Anspruch 1, **dadurch gekennzeichnet, dass** eine Bohrung (16) in der einen Schlossdecke (3) des Gehäuses mindestens dem Querschnitt des Stiftes (10) entspricht und eine weitere, auf gleicher Achse mit dem Stift (10) liegende Bohrung (15) einen kleineren Querschnitt aufweist, als der Stift (10).

3. Schloss nach den Ansprüchen 1 oder 2, **dadurch gekennzeichnet, dass** die Bohrungen (15, 16) gegenüber der Lage des Stiftes (10) bei ausgeschobener Falle (1) in Verschieberichtung des Fallenschaftes (2) versetzt sind.

## Claims

1. Lock with convertible latch (1) with a nut lever (6), e.g. a rectangular lever, overlapping a latch shank (2) in a fork shape, and with a latch spring (5) in the lock housing, and with a pin (10) in a bore of the nut lever (6) for articulated connection between the latch shank (2), comprising an elongated hole (8) for the pin (10), and the nut lever (6), **characterised in that** the pin (10) has an annular turned groove (12, 13) next to each of its two ends, which is limited in each case on the flank located next to the pin end by a radial circular face and in each case towards the centre of the pin, starting from the base of the turned groove (12, 13), by a circular face which changes into the cylindrical face of the pin (10), **in that** the spring (5) is carried as a torsional spring fixed to the housing and is supported with one leg on one housing part and with the other leg (11) in one of the turned grooves (12, 13) and **in that** bores (15, 16) are provided in the housing for partial pressing of the pin (10) out of the bore of the rectangular lever (6) and therefore loosening of the connection with the latch shank (2).

2. Lock according to Claim 1, **characterised in that** a bore (16) in one lock covering (3) of the housing corresponds at least to the diameter of the pin (10) and a further bore (15), located on the same axis as the pin (10), has a smaller diameter than the pin (10).

3. Lock according to Claims 1 or 2, **characterised in that** the bores (15, 16) are offset in the movement direction of the latch shank (2) with respect to the position of the pin (10) when the latch (1) is pushed out.

## Revendications

1. Serrure à pêne (1) déplaçable muni d'un levier de fouillot (6), en forme de fourche, recouvrant un arbre de pêne (2), par exemple un levier coudé, et muni d'un ressort de pêne (5) dans le boîtier de serrure, également muni d'une cheville (10) dans un alésage du levier de fouillot (6) pour une liaison articulée entre l'arbre de pêne (2) présentant un trou allongé (8) pour la cheville (10) et le levier de fouillot (6), **caractérisée en ce que** la cheville (10) présente à proximité de ses deux extrémités une gorge tournée dans la masse (12, 13) en forme d'anneau, qui présente au niveau du flanc situé à proximité de l'extrémité de cheville qui est délimitée chaque fois par une surface annulaire circulaire radiale et chaque fois par une surface de cône de révolution s'étendant depuis la base de la gorge tournée dans la masse (12, 13) jusqu'au milieu de la cheville, et la surface de cône de révolution passant au-dessus de la surface cylindrique de la cheville (10), **en ce que** le ressort (5) est logé fixe par rapport au boîtier en tant que ressort de torsion et qui s'appuie avec un des épaulements sur une partie de boîtier et avec l'autre épaulement (11) dans une des gorges tournées dans la masse (12 ,13), et **en ce que** des alésages (15, 16) sont ménagés dans le boîtier pour retirer partiellement de la cheville (10) hors de l'alésage du levier coudé (6) pour obtenir ainsi une libération de la liaison avec l'arbre de pêne (2).

2. Serrure selon la revendication 1, **caractérisée en ce que** un alésage (16) réalisé dans un couvercle de serrure (3) du boîtier correspond au moins à la section transversale de la cheville (10), et **en ce que** un autre alésage (15) placé sur le même axe que la cheville (10) présente une section transversale inférieure à celle de la cheville (10).

3. Serrure selon la revendication 1 ou 2, **caractérisé en ce que** les alésages (15, 16) sont décalés dans la direction du déplacement de l'arbre de pêne (2) par rapport à la position de la cheville (10) lorsque le pêne (1) est sorti.
